# EUROPÄISCHE PATENTANMELDUNG

(11) **EP 1 505 210 A1**
(43) Veröffentlichungstag der Anmeldung: **09.02.2005**
(21) Anmeldenummer: 04018269.3
(22) Anmeldetag: 02.08.2004
(51) Int. Cl.: E02D 17/20, E02D 29/02, E02B 3/12, E04C 3/36

(54) **Befüllbare, spiralförmige Körper zur Einsetzung in der Geotechnik und im Landschaftsbau**

(30) Priorität: 06.08.2003 DE 10337539
(71) Anmelder: Jiménez Anguita, Alfredo, 70374 Stuttgart (DE)
(72) Erfinder: Jiménez Anguita, Alfredo, 70374 Stuttgart (DE)

(57) **Zusammenfassung**

Gabione, dadurch gekennzeichnet dass sie eine Spirale in beliebiger geometrischer Form darstellt. Diese werden vor allem in der Geotechnik, hier vor allem im Verkehrwege- Wasser- und im Garten- und Landschaftsbau, eingesetzt.

## Beschreibung

| | |
|---|---|
| Bekannt | Drahtgeflechtkörbe mit Steinfüllung. (Branzanti M. Agostini R. 1981) Diese werden vor allem in der Geotechnik, hier vor allem im Verkehrwege- Wasser-und im Garten- und Landschaftsbau, eingesetzt. |
| Form der Spiralgabione | Grundsätzlich lässt sich jede geometrische Form als Spirale darstellen, aufgeführt sei hier die Zylindrische, die Quader- und die Prismaform. (Skizzen F1 F2 , F3 und F4) |
| Material | Grundsätzlich kann jedes geeignetes Material welches sich biegen lässt und ausreichend stabil ist verwendet werden um die Spiralkörper herzustellen, z.B. Draht, Stahlband, Doppeldraht, Blech oder Eisenstangen. |
| Befüllung | Soll die Spiralgabione befüllt werden, ist zu beachten dass der Windungsabstand geringer ist als die Größe der Körnung des Füllmaterials. (Skizze B1) Wird feinkörniges Material zur Befüllung verwendet, wird ein Füllsack in die Spiralgabione gelegt und anschließend befüllt. Ferner kann auch ein Netz oder ein Gitter entlang den Windungen angebracht werden. Mittels Füllsack könnte sogar Wasser als Füllmaterial dienen. Alternativ kann der bereits verfüllte Füllsack mit einer Spirale umgeben werden. (Skizze B2 und B2.1)) Es kann auch die gesamte Spiralgabione in den Füllsack gestellt werden und anschließend befüllt werden. Dies erspart u.U. die Auslage vom gegebenenfalls erforderlichen Filtervlies. (Skizze B3) |
| Füllmaterial | Prinzipiell jedes, i.d.R. werden jedoch Steine, Erde und Sand verwendet. |
| Abschlüsse | Insbesondere bei horizontal verlegten Spiralgabionen werden die offene Abschlüsse durch kraftschlüssige Verbindung des Enddrahtes mit der Endspiralwindung geschlossen oder ein Abschlussblech- oder Gitter angebracht. (Skizzen M1 und M1.1) |
| Montage | Die Spiralgabionen werden mittels folgenden Techniken miteinander verbunden: Verrödeln mit Rödeldraht, Vernähen eines einfachen Längsdrahtes zwischen den Spiralwindungen, Anbringen von Gewindestangen, Anbringen von Steckschließen, dazu werden in den Windungen der Gabione zuvor Ösen oder Schleifen gebogen, Verdrehen der Spiralgabionen ineinander und/oder kraftschlüssige Verbindung des Enddrahtes einer Spiralgabione an die nächste Spiralgabione. (Skizzen M2, M3, M3.1,M4, M5, M6, M7 und M7.1) Die Spiralgabionen werden mit Distanzhalter auf Maß gebracht, dies gibt der Spiralgabione gleichzeitig mehr Stabilität. Distanzhalter sind bereits bei Gabionen bekannt. (Skizzen M8,M9 M10 und M11) Um der Spiralgabione mehr Stabilität zu verleihen, können auch Querstreben an den Spiralwindungen geschweißt, oder mit anderem Mittel angebracht werden. |
| Ausgestaltungen | Je nach Komgröße des zu verwendeten Füllmaterials oder weiteren technischen und evtl. auch ästhetische Anforderungen, variieren die Durchmesser der Spirale, die Stärke und die Art des Materials , die Gestaltung der Spiralwindungen, der Abstand der Spiralwindungen und die geometrische Form der Spiralgabionen erheblich. |
| Füllsack | Bei relativ feinkörnigem Füllmaterial wird ein Füllsack verwendet. Dieser kann aus geeignetem Geotextil bestehen, damit eine anschließende Bepflanzung möglich ist. Je nach technischer und/oder ästhetischer Anforderungen sind auch andere Materialien denkbar, z.B. Kokostextil oder PVC um mit Wasser zu verfüllen. Die Füllsäcke werden je nach Form der Spiralgabione angefertigt. Die Füllsäcke haben vielfältige Möglichkeiten um nach Befüllung verschlossen zu werden, z.B. Reißverschluss, antackern, vernähen und oder zusammenbinden. |
| Produktion | Unkomplizierte Formen können auch vor Ort an der Baustelle gefertigt werden. Wird an einer Produktionsstätte gefertigt, so wird die Spiraigabione um transportiert zu werden zusammengedrückt, so dass kein Windungsabstand mehr besteht und mit Bindedraht zusammengebunden oder zusammengeschraubt. (Skizze P1) |
| Anwendungsgebiete | **•** Erosionsschutz, auch für weitläufiges und unregelmäßiges Gelände geeignet, i.d.R. mit anschließender Bepflanzung • Generell Wasserbau, hier speziell Flussbettverkleidungen, die evtl. erforderlichen Deckel werden aus Drahtgitter gefertigt. (Skizze DA1) • Stabilisierung von Erdwällen, Deiche und allen sonstigen Hängen, i.d.R. mit anschließender Bepflanzung (Skizze DA2) • Deponieabdeckungen (Skizze DA1) • Errichtung von Stein- oder Erdmauern in den verschiedensten Formen und Ausgestaltungen. • Errichtung von Erdwällen, Erddeichen und sonstigen Hängen. (Skizze DA2) • Fassadenverkleidungen • Errichtung von Säulen mit Lockersteinfüllung (Skizze DA3) • Gestalterische Elemente • Bodennivellierungen • Generell im Verkehrswegebau |
| Vorteile | • Enorme Anwendungsvietfalt, dadurch dass grundsätzlich jede geometrische Form darstellbar ist. • Materialsparend gegenüber dem Drahtgitterkorb • Keine Schweißstellen notwendig, dadurch keine Verletzung der Oberfläche des Materials, dadurch verbesserter Korrosionsschutz • Schnellere Herstellung gegenüber dem Drahtgitterkorb, dadurch Einsparung an Herstellungs-, Verwaltungs-, Lager- und Zwischenfinanzierungskosten. Zusätzliche Einsparmöglichkeiten bei Herstellung vor Ort an der Baustelle. • Die Rundungen und Eckpunkte der Spiralkörper sind völlig frei von scharfen Kanten, dadurch sind sie verletzungsicherer • Unkomplizierte Montage und Verlegung, dadurch Einsparung von Montagekosten bzw. Verlegekosten. |

## Patentansprüche

1. Gabionen in Form einer Spirale (Spiralgabione)
Je nach Komgröße des zu verwendeten Füllmaterials oder weiteren technischen und evtl. auch ästhetische Anforderungen, variieren die Durchmesser der Spirale, die Stärke und die Art des Materials , die Gestaltung der Spiralwindungen, der Abstand der Spiralwindungen und die geometrische Form der Spiralgabione erheblich.
Bei relativ feinkömigem Füllmaterial wird ein Füllsack verwendet, ferner kann auch ein Netz oder ein Gitter entlang den Windungen angebracht werden. Der Füllsack kann aus geeignetem Geotextil bestehen, damit eine anschließende Bepflanzung möglich ist. Je nach technische und/oder ästhetische Anforderungen ist jedes andere geeignete Material denkbar, z.B. Kokostextil oder PVC um mit Wasser zu verfüllen.
Die Füllsäcke werden je nach Form der Spiralgabione angefertigt.
Die Füllsäcke haben vielfältige Möglichkeiten um nach Befüllung verschlossen zu werden, z.B. Reißverschluss, antackern, vernähen und oder zusammenbinden.
Insbesondere bei horizontal verlegten Spiralgabionen werden die offene Abschlüsse durch kraftschlüssige Verbindung des Enddrahtes mit der Endspiralwindung geschlossen oder ein Abschlussblech- oder Gitter angebracht.
Die Spiralgabionen werden mittels folgenden Techniken miteinander verbunden: Verrödeln mit Rödeldraht, Vernähen eines einfachen Längsdrahtes zwischen den Spiralwindungen, Anbringen von Gewindestangen, Anbringen von Steckschließen, dazu werden in den Windungen der Gabione zuvor Ösen oder Schleifen gebogen, Verdrehen der Spiralgabionen ineinander und/oder kraftschlüssige Verbindung des Enddrahtes einer Spiralgabione, an die nächste Spiralgabione
Die Spiralgabionen werden mit Distanzhalter herkömmlicher Art oder aus Gewindestangen bestehend auf Maß gebracht, dies gibt der Spiralgabione gleichzeitig mehr Stabilität.
Um der Spiralgabione mehr Stabilität zu verleihen, können auch Längsdrähte o.ä. entlang den Spiralwindungen geschweißt, oder mit anderem Mittel angebracht werden.
